# EUROPÄISCHE PATENTSCHRIFT

(11) **EP 3 139 778 B1**
(45) Veröffentlichungstag und Bekanntmachung des Hinweises auf die Patenterteilung: **18.07.2018**
(21) Anmeldenummer: 15721203.6
(22) Anmeldetag: 04.05.2015
(51) Int. Cl.: A41C 3/12, A41C 3/00

(54) **FORMBÜGEL FÜR EIN DAMENBEKLEIDUNGSSTÜCK**
SHAPING INSERT FOR AN ITEM OF WOMEN'S CLOTHING
ARMATURE MOULÉE POUR VÊTEMENT POUR DAMES

(30) Priorität: 07.05.2014 DE 102014106392
(43) Veröffentlichungstag der Anmeldung: 15.03.2017
(73) Patentinhaber: BOKESCH, Martin, 73529 Schwäbisch Gmünd (DE)
(72) Erfinder: BOKESCH, Martin, 73529 Schwäbisch Gmünd (DE)
(74) Vertreter: Schmid, Wolfgang
(86) Internationale Anmeldenummer: PCT/EP2015/059692
(87) Internationale Veröffentlichungsnummer: WO 2015/169733

(56) Entgegenhaltungen:
- WO-A1-03/079831
- US-A- 4 235 240
- US-B1- 6 575 811

## Beschreibung

Die Erfindung betrifft einen Formbügel für ein Damenbekleidungsstück zum Halten der Brust, mit einem gebogenen Bügel, der zwei im Wesentlichen parallel zueinander verlaufende, vertikal übereinander angeordnete Bügelabschnitte aufweist, nach der im Oberbegriff von Anspruch 1 näher definierten Art.
Ein gattungsgemäßer Formbügel ist aus der US 6,575,811 B1 bekannt. Dieser Formbügel weist zwei formschlüssig miteinander verbundene Bauteile auf, von denen eines mehrere Schlitze aufweist, die dazu dienen, den Formbügel mit dem Stoff des Bekleidungsstücks, beispielsweise eines Büstenhalters, zu vernähen. Zwischen den Schlitzen befinden sich jeweilige Stege, die den Formbügel stabilisieren.
In der EP 1 053 692 A2 ist ein weiterer solcher Formbügel beschrieben, der an seinen beiden Endabschnitten jeweilige Druckfederelemente aufweist, durch den eine Variierung der Gesamtlänge des Formbügels erreicht werden soll.
Weitere solche Formbügel sind beispielsweise in der DE 197 43 684 C1, der JP 2002-038311, der US 2004/0053556 A1, der WO 03/079831 A1 oder der EP 2 471 393 A1 beschrieben.
Grundsätzlich soll mit diesen in den Stoff des Bekleidungsstücks eingearbeiteten Formbügeln ein sicherer Sitz des Bekleidungsstücks und ein besserer Halt für die Brust erreicht werden. Ein weiteres Erfordernis besteht häufig darin, der Brust eine bestimmte Form zu geben, was bei den bekannten Lösungen jedoch nur in sehr begrenztem Maße erreicht wird.
Es ist daher Aufgabe der vorliegenden Erfindung, einen Formbügel für ein Damenbekleidungsstück zum Halten der Brust zu schaffen, der in der Lage ist, der zu haltenden Brust eine gewünschte Form zu verleihen.
Erfindungsgemäß wird diese Aufgabe durch die in Anspruch 1 genannten Merkmale gelöst.
Durch den nicht-radialen Verlauf des wenigstens einen die beiden Bügelabschnitte verbindenden Stegs wirkt dieser als Federelement zwischen den Bügelabschnitten, so dass bei einer Kraftbeaufschlagung des oberen Bügelabschnitts sich derselbe aufgrund der federnden Eigenschaft des Stegs in Richtung des unteren Bügelabschnitts bewegt, was durch die Biegung des gesamten Bügels letztendlich dazu führt, dass sich die beiden Endbereiche des Bügels aufeinander zu bewegen. Durch diese Bewegung der Endbereiche des Bügels wird das mit dem erfindungsgemäßen Formbügel ausgestattete Bekleidungsstück in die Lage versetzt, die Brust auf die gewünschte Art und Weise zu formen. Diese Einwirkung von Kraft auf den oberen Bügelabschnitt, die beim Anziehen des Bekleidungsstücks durch die Brust entsteht, ist abhängig von der Größe der Brust, so dass sich insbesondere bei größeren Brüsten eine entsprechende Verbesserung des Halts und damit eine noch bessere Formung der Brust ergibt. Jedoch ist die vorteilhafte Wirkung des erfindungsgemäßen Formbügels bei Brüsten jeglicher Größe gegeben.

In einer sehr vorteilhaften Weiterbildung der Erfindung können zwei die Bügelabschnitte miteinander verbindende Stege vorgesehen sein, die jeweils in einer nicht-radialen Richtung zu dem gebogenen Bügel verlaufen. Dadurch wird eine noch größere Federwirkung erreicht und der Effekt des Haltens der Brust weiter verstärkt.

Je nach Größe des Bekleidungsstücks bzw. der zu haltenden Brust können auch drei die Bügelabschnitte miteinander verbindende Stege vorgesehen sein, die jeweils in einer nicht-radialen Richtung zu dem gebogenen Bügel verlaufen, wodurch sich eine weitere Verstärkung der Federkraft und eine entsprechende Verbesserung des Formens der Brust ergeben. Grundsätzlich ist in Abhängigkeit der Größe und der Form bzw. dem Schnitt des Bekleidungsstücks auch eine noch höhere Anzahl an die Bügelabschnitte miteinander verbindenden Stegen denkbar.

Insbesondere bei recht großen Körbchen, in denen der Formbügel untergebracht ist, kann es vorteilhaft sein, wenn vier die Bügelabschnitte miteinander verbindende Stege vorgesehen sind, die jeweils in einer nicht-radialen Richtung zu dem gebogenen Bügel verlaufen.

Um einerseits die gewünschte Federwirkung durch den wenigstens einen Steg zu gewährleisten und andererseits die Stabilität des erfindungsgemäßen Formbügels sicherzustellen, kann in einer weiteren vorteilhaften Ausgestaltung der Erfindung vorgesehen sein, dass der wenigstens eine Steg in seinem jeweiligen Verbindungsbereich mit einem der Bügelabschnitte eine größere Dicke aufweist als in einem Bereich zwischen den beiden Bügelabschnitten.

Eine weitere vorteilhafte Ausgestaltung der Erfindung kann darin bestehen, dass die beiden Bügelabschnitte im Bereich des wenigstens einen Stegs einen derartigen Abstand voneinander aufweisen, dass die beiden Bügelabschnitte bei Einwirken einer ausreichend hohen Kraft jeweils an dem wenigstens einen Steg anliegen. Auf diese Weise wird bei Erreichen bzw. Überschreiten einer bestimmten Kraft erreicht, dass die beiden Bügelabschnitte und der sich zwischen denselben befindende Steg auf Block gehen, wodurch die auf den Steg wirkende Kraft begrenzt und eine Beschädigung desselben ausgeschlossen wird.

Eine sehr gute Anpassung des Formbügels an die zu haltende Brust ergibt sich, wenn der Bügel im Wesentlichen eine Halbkreisform aufweist.

Bei Formbügeln, die durchgehend unterhalb beider Brüste verlaufen, kann alternativ vorgesehen sein, dass zwei im Wesentlichen eine Halbkreisform aufweisende Bügel vorgesehen sind, welche in einem Verbindungsbereich miteinander verbunden sind.

Eine besonders hohe Festigkeit des Bügels verbunden mit einer einfachen Fertigung ergibt sich, wenn die beiden Bügelabschnitte an ihren Endbereichen einteilig miteinander ausgeführt sind.

In Anspruch 10 ist ein Verfahren zur Herstellung des Formbügels angegeben. Durch die Verwendung eines Laserstrahls und/oder eines Wasserstrahls lässt sich der erfindungsgemäße Formbügel mit verhältnismäßig geringem Aufwand herstellen, wobei ein zusätzlicher Vorteil darin besteht, dass das eingesetzte Material gut ausgenutzt werden kann, was zu einer Kosteneinsparung führt. Auch durch Stanzen lässt sich die Kontur des Formbügels vergleichsweise einfach erzeugen, wobei hierzu gegebenenfalls auch Folgeschneidwerkzeuge eingesetzt werden können. Des Weiteren sind auch nahezu beliebige Kombinationen der beschriebenen Verfahren denkbar.

Nachfolgend ist ein Ausführungsbeispiel der Erfindung anhand der Zeichnung prinzipmäßig dargestellt.

Es zeigt:
- Fig. 1: ein Damenbekleidungsstück mit einem erfindungsgemäßen Formbügel; und
- Fig. 2: eine detaillierte Darstellung des erfindungsgemäße Formbügels.

Fig. 1 zeigt in einer sehr schematischen Darstellung ein Damenbekleidungsstück 1, im vorliegenden Fall einen Büstenhalter 1a. In an sich bekannter Weise weist der Büstenhalter 1a zwei Körbchen 2 auf, die in der Mitte des Büstenhalters 1a miteinander verbunden sind. Von jedem Körbchen 2 geht ein Träger 3 aus. Die beiden Träger 3 sind im hinteren Bereich des Büstenhalters 1a miteinander verbunden. In jedem der Körbchen 2 ist ein Formbügel 4 vorgesehen, der zum Halten der in den Körbchen 2 aufgenommenen Brust der Trägerin dient. Die beiden Formbügel 4 können auf an sich bekannte Art und Weise in das Körbchen 2 des Büstenhalters 1a eingearbeitet sein. Statt als Büstenhalter 1a könnte das Damenbekleidungsstück 1 auch als Body, BH-Hemdchen oder ähnliches ausgebildet sein, das zwei Körbchen 2 aufweist, in denen jeweilige Formbügel 4 vorgesehen sind.

Während die beiden Formbügel 4 in Fig. 1 nur sehr schematisch angedeutet sind, zeigt Fig. 2 eine detaillierte Darstellung eines der Formbügel 4. Dabei ist erkennbar, dass der Formbügel 4 einen gebogenen Bügel 5 aufweist, der wiederum zwei im Wesentlichen parallel zueinander verlaufende, vertikal übereinander angeordnete Bügelabschnitte, nämlich einen oberen Bügelabschnitt 6 und einen unteren Bügelabschnitt 7, aufweist.

In jeweiligen, die beiden oberen Enden des Bügels 5 bildenden Endbereichen 8 und 9 sind die beiden Bügelabschnitte 6 und 7 miteinander verbunden. Diese Verbindung der beiden Bügelabschnitte 6 und 7 in den Endbereichen 8 und 9 des Bügels 5 kann beispielsweise mittels Verschweißen der beiden Bügelabschnitte 6 und 7 erfolgen, im vorliegenden Fall sind die beiden Bügelabschnitte 6 und 7 an den Endbereichen 8 und 9 des Bügels 5 jedoch einteilig miteinander ausgeführt, insbesondere da der gesamte Formbügel 4 im dargestellten Ausführungsbeispiel einstückig ausgeführt ist.

Im dargestellten Ausführungsbeispiel weist der Bügel 5 hinsichtlich seiner äußeren Kontur im Wesentlichen eine Halbkreisform auf, die jedoch entlang ihres Umfangs unterschiedliche Radien aufweisen kann, wie dies auch bei bekannten Formbügeln der Fall sein kann. Der Bügel 5 ist im vorliegenden Fall also nicht symmetrisch. Des Weiteren kann ein Endbereich 8 bzw. 9 weiter nach oben gezogen sein als der andere Endbereich 8 bzw. 9, was vom Schnitt des Büstenhalters 1a abhängt. Beispielsweise kann der jeweils äußere Endbereich 8 bzw. 9 in dem Körbchen 2 höher zu liegen kommen als der jeweils innere Endbereich 8 bzw. 9. In nicht dargestellter Weise kann der Formbügel 4 auch zwei im Wesentlichen eine Halbkreisform aufweisende Bügel 5 umfassen, welche in einem Verbindungsbereich miteinander verbunden sind. Ein solcher Formbügel 4, der auch als "Sonnenbrillenbügel" bezeichnet wird, würde dann durch die beiden Körbchen 2 und auch durch den Verbindungsbereich zwischen den beiden Körbchen 2 verlaufen. Die beiden Bügel 5 dieses Formbügels könnten in diesem Fall spiegelbildlich zueinander ausgeführt sein.

Wie aus Fig. 2 des Weiteren hervorgeht, sind die beiden Bügelabschnitte 6 und 7 zwischen den Endbereichen 8 und 9 über mehrere Stege 10 miteinander verbunden. Im dargestellten Ausführungsbeispiel sind drei die beiden Bügelabschnitte 6 und 7 miteinander verbindende Stege 10 vorgesehen, je nach Größe und Form des Formbügels 4 bzw. in Abhängigkeit vom Schnitt des Bekleidungsstücks 1 und insbesondere der beiden Körbchen 2 kann jedoch auch ein andere Zahl an Stegen 10 vorgesehen sein. Im Allgemeinen ist wenigstens ein die beiden Bügelabschnitte 6 und 7 miteinander verbindender Steg 10 vorgesehen, es wäre jedoch auch möglich, zwei, wie dargestellt drei, vier oder eine noch höhere Anzahl an Stegen 10 zwischen den beiden Bügelabschnitten 6 und 7 anzuordnen.

Der wenigstens eine Steg 10 bzw. im dargestellten Ausführungsbeispiel die drei Stege 10 verlaufen in einer nicht-radialen Richtung zu dem gebogenen Bügel 5. Durch diese Anordnung wirken die Stege 10 bei einer Beaufschlagung des oberen Bügelabschnitts 6 mit einer durch den Pfeil "F" in Fig. 2 dargestellten Kraft als Federelement zwischen den beiden Bügelabschnitten 6 und 7. Bei der Beaufschlagung des oberen Bügelabschnitts 6 mit einer Kraft, insbesondere ausgelöst durch das Gewicht einer in dem Körbchen 2, in dem sich der Formbügel 4 befindet, aufgenommenen Brust, kann sich der obere Bügelabschnitt 6 in Richtung des Pfeils "F" zu dem unteren Bügelabschnitt 7 hin bewegen, was dazu führt, dass sich der gesamte Bügel 5 biegt und die beiden Endbereiche 8 und 9 sich in Richtung der beiden Pfeile "A" aufeinander zu bewegen. Dadurch wird das Körbchen 2 mittels des Formbügels 4 gespannt und die darin aufgenommene Brust wird auf die gewünschte Art und Weise geformt. Die beiden Endbereiche 8 und 9 klammern dabei die in den Körbchen 2 aufgenommenen Brüste und drücken diese sanft nach innen.

Durch den nicht-radialen Verlauf der Stege 10 und deren jeweilige Anordnung in einem spitzen Winkel zu den Bügelabschnitten 6 und 7 wird das Erreichen der Federwirkung sichergestellt und eine Selbsthemmung vermieden, so dass die gewünschte Funktion des Haltens der Brust durch den jeweiligen Formbügel 4 erreicht wird.

Je nach Anzahl der Stege 10 kann ein anderes Verhältnis zwischen der auf den oberen Bügelabschnitt 6 aufgebrachten Kraft und dem Weg, den die beiden Endbereiche 8 und 9 in Richtung der Pfeile "A" zurücklegen, erzielt werden. Die Anordnung der Stege 10 bei einer anderen Anzahl derselben hängt von der gewünschten Bewegung der beiden Endbereiche 8 und 9 bei Aufbringen einer bestimmten Kraft auf den oberen Bügelabschnitt 6 ab.

Um mögliche Beschädigungen des Formbügels 4 zu vermeiden, können die beiden Bügelabschnitte 6 und 7 im Bereich des wenigstens einen Stegs 10 bzw. im Bereich sämtlicher Stege 10, also insbesondere im Bereich zwischen den beiden Endbereichen 8 und 9, einen derartigen Abstand voneinander aufweisen, dass die beiden Bügelabschnitte 6 und 7 bei Einwirken einer ausreichend hohen Kraft bzw. bei Überschreiten einer bestimmten Kraft jeweils an dem dazwischenliegenden Steg 10 anliegen. Dadurch fahren die beiden Bügelabschnitte 6 und 7 mit dem dazwischen sich befindenden Steg 10 "auf Block", so dass eine weitere Bewegung der beiden Bügelabschnitte 6 und 7 relativ zueinander verhindert wird. Dies verhindert letztendlich eine Überbelastung des Stegs 10. Des Weiteren ergibt sich dadurch auch eine Begrenzung des Hubs des oberen Bügelabschnitts 6 und damit eine Begrenzung des durch die Endbereiche 8 und 9 zurückgelegten Wegs. Grundsätzlich sollte die Höhe des Bügels 5, d. h. der Abstand der oberen Kante des oberen Bügelabschnitts 6 von der unteren Kante des unteren Bügelabschnitts 7, so gering wie möglich sein, um so wenig Bauraum und so wenig Werkstoff wie möglich zu verbrauchen.

Zusätzlich kann der wenigstens eine Steg 10 bzw. sämtliche Stege 10 in ihrem jeweiligen Verbindungsbereich mit einem der Bügelabschnitte 6 oder 7 eine größere Dicke aufweisen als in einem Bereich zwischen den beiden Bügelabschnitten 6 und 7. Dadurch wird ebenfalls ein Brechen des Stegs 10 bei Aufbringen einer hohen Kraft vermieden.

Der Formbügel 4 ist vorzugsweise vollkommen eben und weist eine Dicke von beispielsweise ca. 0,4 - 0,6 mm auf. Es sind, je nach Einsatzzweck jedoch auch andere Dicken möglich. Des Weiteren ist es auch möglich, den Formbügel 4 nicht vollständig eben, sondern beispielsweise bombiert bzw. gekrümmt oder auf andere Art und Weise mit einer von der Ebenheit abweichenden, dreidimensionalen Form auszuführen. Dadurch kann gegebenenfalls eine höhere Festigkeit des Formbügels 4 erreicht werden bzw. es können möglicherweise dünnere Materialien zum Einsatz kommen. Des Weiteren kann dies zum Beispiel angewendet werden, um den Formbügel 4 besser an das jeweilige Körbchen 2 des Büstenhalters 1a anzupassen.

Der Formbügel 4 besteht vorzugsweise aus einem Stahlwerkstoff, insbesondere einem nichtrostenden Stahl. Insbesondere kann ein Chrom-Nickel-Stahl zum Einsatz kommen. Beispielsweise haben sich Stähle der Werkstoffgruppe 1.43XX, wie beispielsweise 1.4301, 1.4302, 1.4303, 1.4304, 1.4305, 1.4306, 1.4307 oder 1.4310 hinsichtlich ihrer Festigkeit und ihrer federnden Eigenschaften als geeignet erwiesen. Gegebenenfalls könnten auch andere Materialien für den Formbügel 4 eingesetzt werden, wenn sie die Erfordernisse hinsichtlich der Festigkeit und der federnden Eigenschaften erfüllen. Beispielsweise kann ein hinsichtlich seiner Festigkeit und seiner federnden Eigenschaften geeigneter, jedoch nicht rostfreier Kohlenstoffstahl, wie beispielsweise C75, eingesetzt werden. Um eine Korrosion zu verhindern kann der Formbügel 5 in diesem Fall zum Beispiel pulverbeschichtet oder einer anderen geeigneten Oberflächenbehandlung unterzogen werden. Bei für den beschriebenen Anwendungszweck geeigneten Eigenschaften können für den Formbügel 4 auch hochwertige Kunststoffe eingesetzt werden.

Insbesondere bei der Verwendung eines Stahls für den Formbügel 4 kann derselbe mittels Laser- und/oder Wasserstrahlschneiden hergestellt werden. Hierzu können die sich zwischen den Bügelabschnitten 6 und 7 und dem wenigstens einen Steg 10 befindenden Zwischenräume mit dem Laser- bzw. Wasserstrahl entfernt werden. Auch die äußere Kontur des Bügels 5 kann mit einem Laser- und/oder Wasserstrahl bearbeitet bzw. hergestellt werden.

Alternativ könnte die gesamte Kontur des Formbügels 4 mit den Bügelabschnitten 6 und 7, dem wenigstens einen Steg 10 und den sich zwischen den Bügelabschnitten 6 und 7 und dem wenigstens einen Steg 10 befindenden Zwischenräumen durch Stanzen hergestellt werden. Hierbei könnte, je nach Anzahl der Stege 10, ein Folgeschnittverfahren zum Einsatz kommen. Insbesondere bei einem Folgeschnittverfahren zur Herstellung des Formbügels 4 kann vorgesehen sein, dass nicht zur eigentlichen Funktion des Formbügels 4 notwendige Positionslöcher in denselben eingebracht werden, um den Formbügel 4 in einem nachfolgenden Fertigungsschritt zu positionieren.

Auch eine Kombination aus Stanzen und Schneiden mittels Laser- bzw. Wasserstrahl ist denkbar, beispielsweise indem die Zwischenräume zwischen den Bügelabschnitten 6 und 7 und dem Steg 10 mittels eines Laser- oder Wasserstrahls ausgeschnitten werden, wohingegen die gesamte äußere Kontur des Formbügels 4 gestanzt wird. Selbstverständlich ist auch die umgekehrte Vorgehensweise denkbar, d.h. dass die Zwischenräume zwischen den Bügelabschnitten 6 und 7 und dem Steg 10 durch Stanzen hergestellt werden, wohingegen die gesamte äußere Kontur des Formbügels 4 mittels eines Laser- oder Wasserstrahls ausgeschnitten wird.

Grundsätzlich ist es möglich, unabhängig vom verwendeten Werkstoff lediglich auf die Endbereiche 8 und 9 des Formbügels 4 eine Pulverbeschichtung aufzubringen, um Beschädigungen des Damenbekleidungsstücks 1 zu vermeiden. Statt einer Pulverbeschichtung ist es jedoch auch möglich, die Endbereiche 8 und 9 umzubiegen und/oder zu stauchen, um auf diese Weise Verdickungen zu erzeugen, die ebenfalls das Entstehen von Beschädigungen an dem Damenbekleidungsstück 1 verhindern können.

## Patentansprüche

1. Formbügel (4) für ein Damenbekleidungsstück (1) zum Halten der Brust, mit einem gebogenen Bügel (5), der zwei im Wesentlichen parallel zueinander verlaufende, vertikal übereinander angeordnete Bügelabschnitte (6,7) aufweist, die in jeweiligen Endbereichen (8,9) des Bügels (5) miteinander verbunden sind, wobei die beiden Bügelabschnitte (6,7) über wenigstens einen zwischen den Endbereichen (8,9) angeordneten Steg (10) miteinander verbunden sind,
**dadurch gekennzeichnet, dass** der wenigstens eine Steg (10) in einer nicht-radialen Richtung zu dem gebogenen Bügel (5) verläuft, um als Federelement zwischen den beiden Bügelabschnitten (6,7) zu wirken, wobei bei einer Kraftbeaufschlagung des oberen Bügelabschnitts (6) sich derselbe in Richtung des unteren Bügelabschnitts (7) bewegt, wodurch sich die beiden Endbereiche (8,9) des Bügels (5) aufeinander zu bewegen.

2. Formbügel nach Anspruch 1,
**dadurch gekennzeichnet, dass** zwei die Bügelabschnitte (6,7) miteinander verbindende Stege (10) vorgesehen sind, die jeweils in einer nicht-radialen Richtung zu dem gebogenen Bügel (5) verlaufen.

3. Formbügel nach Anspruch 1,
**dadurch gekennzeichnet, dass** drei die Bügelabschnitte (6,7) miteinander verbindende Stege (10) vorgesehen sind, die jeweils in einer nicht-radialen Richtung zu dem gebogenen Bügel (5) verlaufen.

4. Formbügel nach Anspruch 1,
**dadurch gekennzeichnet, dass** vier die Bügelabschnitte (6,7) miteinander verbindende Stege (10) vorgesehen sind, die jeweils in einer nicht-radialen Richtung zu dem gebogenen Bügel (5) verlaufen.

5. Formbügel nach einem der Ansprüche 1 bis 4,
**dadurch gekennzeichnet, dass** der wenigstens eine Steg (10) in seinem jeweiligen Verbindungsbereich mit einem der Bügelabschnitte (6;7) eine größere Dicke aufweist als in einem Bereich zwischen den beiden Bügelabschnitten (6,7).

6. Formbügel nach einem der Ansprüche 1 bis 5,
**dadurch gekennzeichnet, dass** die beiden Bügelabschnitte (6,7) im Bereich des wenigstens einen Stegs (10) einen derartigen Abstand voneinander aufweisen, dass die beiden Bügelabschnitte (6,7) bei Einwirken einer ausreichend hohen Kraft jeweils an dem wenigstens einen Steg (10) anliegen.

7. Formbügel nach einem der Ansprüche 1 bis 6,
**dadurch gekennzeichnet, dass** der Bügel (5) im Wesentlichen eine Halbkreisform aufweist.

8. Formbügel nach einem der Ansprüche 1 bis 6,
**dadurch gekennzeichnet, dass** zwei im Wesentlichen eine Halbkreisform aufweisende Bügel (5) vorgesehen sind, welche in einem Verbindungsbereich miteinander verbunden sind.

9. Formbügel nach einem der Ansprüche 1 bis 8,
**dadurch gekennzeichnet, dass** die beiden Bügelabschnitte (6,7) an den Endbereichen (8,9) des Bügels (5) einteilig miteinander ausgeführt sind.

10. Verfahren zur Herstellung eines Formbügels nach einem der Ansprüche 1 bis 9, wobei die äußere Kontur des Formbügels (4) und/oder sich zwischen den Bügelabschnitten (6,7) und dem wenigstens einen Steg (10) befindende Zwischenräume mit einem Laserstrahl und/oder einem Wasserstrahl und/oder durch Stanzen erzeugt werden.

## Claims

1. Shaping insert (4) for an item of women's clothing (1) for supporting the bust, with a curved insert (5) having two insert portions (6, 7) which run substantially parallel to each other, are arranged vertically one above the other and are connected to each other in respective end regions (8, 9) of the insert (5), wherein the two insert portions (6, 7) are connected to each other via at least one crosspiece (10) arranged between the end regions (8, 9)
**characterized in that** the at least one crosspiece (10) runs in a non-radial direction in relation to the curved insert (5), so as to act as a spring element between the two insert portions (6, 7), wherein the upper insert portion (6), when subjected to a force, moves in the direction of the lower insert portion (7), as a result of which the two end regions (8, 9) of the insert (5) move towards each other.

2. Shaping insert according to Claim 1,
**characterized in that** two crosspieces (10) are provided which connect the insert portions (6, 7) to each other and which each run in a non-radial direction in relation to the curved insert (5).

3. Shaping insert according to Claim 1,
**characterized in that** three crosspieces (10) are provided which connect the insert portions (6, 7) to each other and which each run in a non-radial direction in relation to the curved insert (5).

4. Shaping insert according to Claim 1,
**characterized in that** four crosspieces (10) are provided which connect the insert portions (6, 7) to each other and which each run in a non-radial direction in relation to the curved insert (5).

5. Shaping insert according to one of Claims 1 to 4,
**characterized in that** the at least one crosspiece (10), in its respective connecting region to one of the insert portions (6; 7), has a greater thickness than in a region between the two insert portions (6, 7).

6. Shaping insert according to one of Claims 1 to 5,
**characterized in that** the two insert portions (6, 7), in the region of the at least one crosspiece (10), are at such a distance from each other that the two insert portions (6, 7) each bear on the at least one crosspiece (10) when they are acted upon by a sufficiently strong force.

7. Shaping insert according to one of Claims 1 to 6,
**characterized in that** the insert (5) has substantially the shape of a semicircle.

8. Shaping insert according to one of Claims 1 to 6,
**characterized in that** two inserts (5) are provided which have substantially the shape of a semicircle and which are connected to each other in a connecting region.

9. Shaping insert according to one of Claims 1 to 8,
**characterized in that** the two insert portions (6, 7) are formed integrally with each other at the end regions (8, 9) of the insert (5).

10. Method for producing a shaping insert according to one of Claims 1 to 9, wherein the outer contour of the shaping insert (4) and/or interstices located between the insert portions (6, 7) and the at least one crosspiece (10) are generated by a laser beam and/or a water jet and/or by punching.

## Revendications

1. Arceau de forme (4) pour une pièce d'habillement féminin (1) pour le maintien de la poitrine, comportant un arceau (5), présentant deux secteurs d'arceaux (6, 7) superposés verticalement, disposés sensiblement parallèlement entre eux, qui sont liés entre eux dans les zones d'extrémité respectives (8, 9) de l'arceau (5), dans lequel les deux secteurs d'arceau (6, 7) sont liés entre eux entre les zones d'extrémité respectives (8, 9) par au moins une tige (10) appropriée,
**caractérisé en ce que** ladite au moins une tige (10) n'est pas disposée selon une direction radiale par rapport à l'arceau (5), pour agir comme un élément ressort entre les deux secteurs d'arceau (6, 7), dans lequel, sous l'effet d'une force de contrainte le secteur d'arceau supérieur (6) se déplace en direction du secteur d'arceau inférieur (7), de sorte que les deux zones d'extrémité respectives (8, 9) de l'arceau (5) se déplacent l'une sur l'autre.

2. Arceau de forme selon la revendication 1,
**caractérisé en ce que** deux des secteurs d'arceau (6, 7) sont liés avec une des tiges de liaison (10) qui s'étend selon une direction non radiale par rapport à l'arceau courbé (5).

3. Arceau de forme selon la revendication 1,
**caractérisé en ce que** trois des secteurs d'arceau (6, 7) sont liés avec les tiges (10) de liaison, qui s'étendent selon une direction non radiales par rapport à l'arceau courbé (5).

4. Arceau de forme selon la revendication 1,
**caractérisé en ce que** quatre des secteurs d'arceau (6, 7) sont liés avec les tiges (10) de liaison, qui s'étendent selon une direction non radiales par rapport à l'arceau courbé (5).

5. Arceau de forme selon l'une des revendications 1 à 4,
**caractérisé en ce que** ladite au moins une tige (10) a une épaisseur supérieure dans sa zone de liaison correspondante avec l'un des secteurs d'arceau (6, 7) que dans une zone intermédiaire entre les deux secteurs d'arceaux (6, 7).

6. Arceau de forme selon l'une des revendications 1 à 5,
**caractérisé en ce que** les deux secteurs d'arceau (6, 7) présentent dans la zone d'au moins une tige (10) un tel écartement entre eux, que les deux secteurs d'arceau (6, 7), lors de l'application d'une force relativement élevée, prennent au plus appui sur l'une des tiges (10).

7. Arceau de forme selon l'une des revendications 1 à 6,
**caractérisé en ce que** l'arceau (5) présente sensiblement la forme d'un demi-cercle.

8. Arceau de forme selon l'une des revendications 1 à 6,
**caractérisé en ce que** deux arceaux (5), sensiblement en forme de demi-cercles sont prévus, qui sont connectés ensemble dans une zone de connexion.

9. Arceau de forme selon l'une des revendications 1 à 8,
**caractérisé en ce que** les deux secteurs d'arceau (6, 7) sont réalisés d'une seule pièce les unes avec les autres sur les zones d'extrémité respectives (8, 9) de l'arceau (5).

10. Procédé de réalisation d'un arceau de forme selon l'une des revendications 1 à 9, dans lequel le contour externe de l'arceau de forme (4) et/ou l'espace intermédiaire situé entre les secteurs d'arceau (6, 7) et ledit au moins une tige (10) est réalisé avec un faisceau laser, et/ou un jet d'eau et/ou par estampage.
